# EUROPÄISCHE PATENTSCHRIFT

(11) **EP 0 760 415 B1**
(45) Veröffentlichungstag und Bekanntmachung des Hinweises auf die Patenterteilung: **06.05.1999**
(21) Anmeldenummer: 96110946.9
(22) Anmeldetag: 06.07.1996
(51) Int. Cl.: E06B 11/04, E05F 15/14

(54) **Schiebetoranlage**
Sliding gate
Portail coulissant

(30) Priorität: 24.08.1995 DE 19531092
(43) Veröffentlichungstag der Anmeldung: 05.03.1997
(73) Patentinhaber: Hespe & Woelm GmbH & Co. KG, D-42579 Heiligenhaus (DE)
(72) Erfinder: Gessner, Ulrich, 42579 Heiligenhaus (DE)
(74) Vertreter: Stenger, Watzke & Ring Patentanwälte

(56) Entgegenhaltungen:
- DE-A- 2 743 007
- DE-A- 4 236 962

## Beschreibung

Die Erfindung betrifft eine Schiebetoranlage mit einem Torportal, welches auf einem Rollapparat mit mindestens zwei im Längsabstand zueinander angeordneten Rollenanordnungen gelagert ist, wobei sich jede dieser Rollenanordnungen aus zwei Gruppen von Stützrollen zusammensetzt, von denen die erste Gruppe fest auf einer Stützleiste gelagert, und die zweite Gruppe relativ zu der ersten Gruppe höheneinstellbar an der Stützleiste angeordnet ist.

Eine derartige Anlage ist z.B. durch DE-A-2 743 007 bekannt.

Torportale von Schiebetoranlagen sind auf Rollapparaten gelagert, die zum einen das Gewicht des Torportals aufnehmen, zum anderen die seitliche Führung des Torportals während des Öffnens und Schließens übernehmen. Schiebetoranlagen können sowohl hängend ausgebildet sein, wobei die Führung des Torportals entlang dessen oberem Rand erfolgt, als auch stehend, wobei in diesem Fall die Stützrollen in Bodennähe angeordnet sind. In letzterem Fall ist, um ein Kippen des Torportals zu verhindern, eine weitere, ausschließlich seitliche Rollenabstützung entlang des oberen Randes des Torportals erforderlich.

Wesentlich für einen gleichmäßigen und erschütterungsfreien Lauf des Torportals sind die aus Stützrollen zusammengesetzten Rollapparate. Diese müssen so justiert werden, daß sich in jenem Augenblick, in dem der Schwerpunkt des Torportals die äußerste Stützrolle verläßt, kein Kippmoment des Torportals ergibt. Solche Kippmomente können im Laufe der Zeit dazu führen, daß sich die Stützrollen oder deren Lagerungen ausschlagen.

Der Erfindung liegt die **Aufgabe** zugrunde, eine Schiebetoranlage zu schaffen, bei der sich das Höhenspiel des Torportals auf einfache Weise justieren läßt.

Zur **Lösung** wird bei einer Schiebetoranlage der eingangs genannten Art vorgeschlagen, daß sich die Stützrollen der zweiten Gruppe auf einer nach Art einer Wippe beweglichen Platte befinden, die sich zur Abführung der Stützlast höhenverstellbar auf einer horizontalen Fläche der Stützleiste abstützt, und deren Abstützung in Richtung der Torbewegung über die schmalen Stirnflächen der Platte erfolgt, wobei die Stirnflächen jeweils einem starr mit der Stützleiste verbundenen Zylinder gegenüberliegen, an dem sie in Abhängigkeit von der jeweiligen Neigung der Platte anliegen.

Bei einer solchen Schiebetoranlage läßt sich das Höhenspiel des Torportals auf einfache Weise justieren. Da die Stützrollen der zweiten Gruppe auf einer nach Art einer Wippe beweglichen Platte gelagert sind, passen sich diese besonders gut an die Führungsbahnen des Torportals an. Die so erreichte, exakt begrenzte Beweglichkeit der Stützrollen der zweiten Gruppe ermöglicht einen besonders präzisen und ruhigen Lauf des Torportals.

Vorzugsweise erstreckt sich der Zylinder zwischen zwei parallelen Stützplatten, die auf einen vertikalen Steg der Stützleiste aufgesetzt sind, und die einander zugewandten Innenflächen der Stützplatten liegen außen an dem der Platte benachbarten Bereich des Steges an. Hierbei kann der Steg der Stützleiste mit einer Unterbrechung versehen sein, in der die Platte angeordnet ist, wobei sich Steg und Platte in derselben vertikalen Ebene befinden. Auf diese Weise ergibt sich eine besonders schlanke Bauweise, so daß das Torportal einschließlich der Rollapparate mit einer geringen Einbautiefe auskommt.

Die Stützleiste einschließlich sämtlicher Stützrollen läßt sich in einem einzigen Bauteil zusammenfassen, wenn gemäß einer bevorzugten Weiterbildung die Stützrollen der ersten Gruppe an dem Steg gelagert sind.

Ferner wird vorgeschlagen, daß die Stützplatten mit dem Steg verschraubt sind, vorzugsweise mittels jeweils zweier Befestigungsschrauben, welche zugleich den Steg sowie die beiden Stützplatten durchdringen.

In einer weiteren Ausgestaltung wird vorgeschlagen, daß der Zylinder durch eine Hülse gebildet wird, welche auf einer Achse angeordnet ist. Diese Achse kann der Gewindeteil einer Schraube sein, welche die beiden Stützplatten miteinander verbindet.

Zur Höhenjustierung wird vorgeschlagen, daß sich die Platte mittels einer Einstellschraube an der horizontalen Fläche der Stützleiste abstützt.

Die zur Aufnahme der Rollapparate vorgesehene Stützleiste läßt sich preiswert herstellen, wenn diese ein Winkelprofil ist mit einem horizontalen Schenkel, dessen Oberseite die horizontale Fläche bildet, und mit einem vertikalen Schenkel, der den Steg bildet.

Ein besonders ruhiger und gleichmäßiger Verlauf des Torportals läßt sich erzielen, wenn die zweite Gruppe der Stützrollen aus zwei hintereinander angeordneten Stützrollen oder Stützrollenpaaren besteht. Da diese auf der nach Art einer Wippe beweglichen Platte gelagert sind, besteht jederzeit ein unmittelbarer Kontakt zwischen zumindest einer Stützrolle bzw. einem Stützrollenpaar und den an dem Torportal ausgebildeten Führungsbahnen.

Schließlich werden zwecks Erzielung einer schlanken Bauweise mit geringer Einbautiefe der Schiebetoranlage sämtliche Stützrollen vorzugsweise paarweise und mit mittiger Lagerung angeordnet.

Weitere Einzelheiten und Vorteile des Gegenstandes der Erfindung werden nachfolgend anhand der Zeichnung erläutert. Darauf zeigen:
- Fig. 1: eine teilweise geschnittene Seitenansicht einer Schiebetoranlage,
- Fig. 2: einen verkürzt dargestellten Schnitt entlang der Linie II-II der Fig. 1,
- Fig. 3a: einen vergrößert dargestellten Rollapparat der Schiebetoranlage in einer Seitenansicht,
- Fig. 3b: eine der Fig. 3a entsprechende Seitenansicht, allerdings bei einseitig entfernter Stützplatte und
- Fig. 4: einen Schnitt entlang der Linie IV-IV der Fig. 3a.

Die Schiebetoranlage setzt sich aus einer fest auf dem Boden montierten Stützleiste 1 mit daran gelagerten Stützrollen 2a, 2b sowie einem entlang der Stützleiste 1 verfahrbaren Torportal 3 zusammen. Die Stützrollen sind zum Teil höheneinstellbar an der Stützleiste 1 angeordnet, um das Höhenspiel des Torportals 3 zu justieren. Jeweils drei Paare der Stützrollen 2a, 2b sind zu einer Rollenanordnung zusammengefaßt. Zwei dieser Rollenanordnungen bilden einen Rollapparat und sind erforderlich, um eine ausreichende Abstützung des Torportals 3 sicherzustellen. Der Antrieb des Torportals 3 erfolgt mittels eines seitlich der Stützleiste 1 befestigten Antriebsmotors 4, dessen Antriebsritzel 5 in eine seitlich an dem Torportal 3 befestigte Zahnstange 6 eingreift. Antriebsmotor 4, Antriebsritzel 5 und Zahnstange 6 sind in Fig. 2 dargestellt.

Das Torportal 3 setzt sich aus einem entlang des unteren Randes verlaufenden Profil 7, einem entlang des oberen Randes verlaufenden weiteren Profil 8 sowie aus einem vorderen Abschlußprofil 9 sowie einem hinteren Abschlußprofil zusammen. Regelmäßig angeordnete, vertikale Streben 10 verbinden das Profil 7 mit dem weiteren Profil 8. Die genannten Profile können aus Aluminium oder einem anderen im Strangpreßverfahren herstellbaren Leichtbauwerkstoff bestehen.

Die Tragfunktion, d.h. die Last des Torportals 3, wird durch das entlang des unteren Randes verlaufende Profil 7 aufgenommen, hingegen dient das weitere Profil 8 in erster Linie der Abstützung der sehr viel geringeren seitlichen Kräfte, wozu eine Führungsrolle 11 in einem Seitenarm 12 des weiteren Profils 8 läuft.

Das Profil 7 ist ein einstückiges Strangpreßprofil mit näherungsweise rechtekkigem Querschnitt. Im unteren Teil des Profils 7 sind Führungsbahnen 13a, 13b ausgeformt, an denen die Laufflächen der ortsfesten Stützrollen 2a, 2b anliegen. Die Stützrollen sind paarweise an der Stützleiste 1 gelagert, wobei sich die jeweils eine Stützrolle auf der einen Seite der Stützleiste 1, und die jeweils andere Stützrolle auf der anderen Seite der Stützleiste 1 befindet. Zwischen den zugehörigen oberen Führungsbahnen 13a befindet sich ein Längsschlitz 14, der die Verbindung zu einem oberhalb der Führungsbahnen 13a angeordneten Kanal 15 herstellt. Der Kanal 15 dient der Aufnahme und Führung einer in Fig. 1 dargestellten Signalleitung 16. An der Stirnfläche des Abschlußprofils 9 ist eine Schließkantensicherung 17 befestigt, worunter ein Element verstanden wird, welches bei Druckeinwirkung ein Signal abgibt. Die Signalleitung 16 der Schließkantensicherung 17 ist in den Kanal 15 des Profils 7 eingeführt und verläuft darin als langgestrecktes Spiralkabel 18. Ein solches Spiralkabel 18 ist in der Lage, den bei der Bewegung des Torportals 3 auftretenden Längenänderungen zu folgen, ohne daß, wie dies z.B. bei einem Schleifkontakt der Fall wäre, im Laufe der Zeit durch Verschleiß oder Korrosion Kontaktschwierigkeiten entstehen können. Zwischen den Stützrollenpaaren ist an der Stützleiste 1 eine Stromzuführung 19 befestigt, die in Gestalt eines Flachstücks durch den Längsschlitz 14 hindurch in den Kanal 15 ragt, und dort den elektrischen Anschluß des lagefesten Endes des Spiralkabels 18 aufnimmt. Von der Stromzuführung 19 ist die Signalleitung dann zu der Antriebssteuerung des Antriebsmotors 4 geführt.

Die beschriebene Schiebetoranlage besitzt eine besonders geringe Einbautiefe, da sich das Profil 7, die Stützrollen 2a, 2b des Rollapparates, der Kanal 15 für die Signalleitung sowie die Stromzuführung 19 allesamt innerhalb derselben Ebene befinden.

Jede der beiden Rollenanordnungen des Rollapparates setzt sich aus zwei verschiedenen Gruppen von Stützrollen zusammen. Die Stützrollen 2a sind fest an der Stützleiste 1 gelagert, und daher nicht verstellbar. Hingegen erfolgt die Lagerung der Stützrollen 2b an einer gemeinsamen flachen Platte 20, die relativ zu der Stützleiste 1 einstellbar ist. Die Stützrollen 2b sind ferner mindestens zweifach hintereinander vorhanden, so daß sich einschließlich der paarweisen Verwendung sämtlicher Stützrollen insgesamt vier Stützrollen 2b pro Rollenanordnung bzw. acht Stützrollen 2b des gesamten Rollapparates ergeben.

Während die Ableitung der von den Stützrollen 2a aufgenommenen Tragkräfte unmittelbar über die Stützleiste 1 erfolgt, werden die Tragkräfte der Stützrollen 2b über die Platte 20 und eine verstellbare Schraube 21 auf eine horizontale Fläche 22 der Stützleiste 1 abgeführt. Mittels der durch eine Mutter 23 gekonterten Schraube 21 läßt sich eine Höhenjustierung der Platte 20 vornehmen. Da die horizontale Fläche 22 flach und eben ausgebildet ist, kann die Schraube 21 mit ihrem Kopf geringfügig in Längsrichtung auf dieser Fläche 22 hin- und hergleiten. Zur Erzielung dieser kontrollierten Beweglichkeit der Platte 20 in Bewegungsrichtung des Torportals 3 erfolgt die Abstützung der Platte 20 in Längsrichtung über die schmalen Stirnflächen 24 der Platte 20. Diese Stirnflächen 24 liegen, wie der rechte Teil der Fig. 3b erkennen läßt, jeweils an einem Zylinder 25 an, der starr mit der Stützleiste 1 verbunden ist. Der Kontakt zwischen den Stirnflächen 24 der Platte 20 und den jeweiligen Zylindern 25 beschränkt sich daher auf eine Linienberührung, so daß der Platte 20 eine kontrollierte Bewegung nach Art einer zwischen den Zylindern 25 geführten Wippe möglich ist.

Die beiden Zylinder 25 bestehen jeweils aus einer Achse 26 sowie einer darauf angeordneten Hülse 27. Die Achse 26 ist der Gewindeteil einer Schraube 28, welche zwei Stützplatten 29 durchdringt. Im linken Teil der Fig. 3b sowie in Fig. 3a ist jeweils die eine dieser paarweise angeordneten Stützplatten 29 deutlich zu erkennen. Außer über die Schrauben 28 sind die Stützplatten 29 zusätzlich über zwei weitere Schrauben 30 miteinander verbunden. Die Schrauben 30 durchdringen die beiden Stützplatten 29 sowie Öffnungen 31 in einem vertikalen Steg 32 der Stützleiste 1. Da sich zudem die Platte 20 in derselben vertikalen Ebene wie der Steg 32 befindet, und die einander zugewandten Innenflächen 33 der Stützplatten 29 außen an dem der Platte 20 benachbarten Bereich des Steges 32 anliegen, bilden die Stützplatten 29 gleichzeitig eine seitliche Führung für die Platte 20. Zur Aufrechterhaltung einer geringen seitlichen Beweglichkeit der Platte 20 zwischen den paarweisen Stützplatten 29 ist die Platte 20 geringfügig dünnwandiger als der Steg 32.

Da die Abstützung der Platte 20 in Richtung der Torbewegung ausschließlich durch die Hülse 27 erfolgt und die Stützplatten 29 horizontal justierbar sind, brauchen die Stirnflächen 24 der Platte 20 nicht auf Maß bearbeitet zu sein.

Bei dem beschriebenen Rollapparat erfolgt die vertikale Abstützung der Traglast der Stützrollen 2b über die unten an der Platte 20 angeordnete Schraube 21, während die Abstützung in Richtung der Torbewegung durch die an den Stirnflächen 24 der Platte 20 anliegenden Zylinder 25 übernommen wird. Die Abstützung der Platte 20 in seitlicher Richtung erfolgt durch die die Enden der Platte 20 teilweise überdeckenden Stützplatten 29. Insgesamt kann die Platte 20 mit den daran gelagerten Stützrollen 2b eine begrenzte Bewegung nach Art einer Wippe durchführen, so daß stets ein optimales Anliegen der Stützrollen 2b an den Führungsbahnen 13a, 13b des Profils 7 sichergestellt ist. Die Justierung des Spiels der Platte 20 in Richtung der Torbewegung kann durch entsprechende Justierung der Stützplatten 29 erfolgen.

### Bezugszeichenliste

- 1: Stützleiste
- 2a: Stützrolle
- 2b: Stützrolle
- 3: Torportal
- 4: Antriebsmotor
- 5: Antriebsritzel
- 6: Zahnstange
- 7: Profil
- 8: weiteres Profil
- 9: Abschlußprofil
- 10: Strebe
- 11: Führungsrolle
- 12: Seitenarm
- 13a: obere Führungsbahn
- 13b: untere Führungsbahn
- 14: Längsschlitz
- 15: Kanal
- 16: Signalleitung
- 17: Schließkantensicherung
- 18: Spiralkabel
- 19: Stromzuführung
- 20: Platte
- 21: Schraube
- 22: horizontale Fläche
- 23: Mutter
- 24: Stirnfläche
- 25: Zylinder
- 26: Achse
- 27: Hülse
- 28: Schraube
- 29: Stützplatte
- 30: Schraube
- 31: Öffnung
- 32: Steg
- 33: Innenfläche
- 34: Stirnfläche

## Patentansprüche

1. Schiebetoranlage mit einem Torportal (3), welches auf einem Rollapparat mit mindestens zwei im Längsabstand zueinander angeordneten Rollenanordnungen gelagert ist, wobei sich jede dieser Rollenanordnungen aus zwei Gruppen von Stützrollen (2a bzw. 2b) zusammensetzt, von denen die erste Gruppe fest auf einer Stützleiste (1) gelagert, und die zweite Gruppe relativ zu der ersten Gruppe höheneinstellbar an der Stützleiste (1) angeordnet ist,
**dadurch gekennzeichnet,**
daß sich die Stützrollen (2b) der zweiten Gruppe auf einer nach Art einer Wippe beweglichen Platte (20) befinden, die sich zur Abführung der Stützlast höhenverstellbar auf einer horizontalen Fläche (22) der Stützleiste (1) abstützt, und deren Abstützung in Richtung der Torbewegung über die schmalen Stirnflächen (24) der Platte (20) erfolgt, wobei die Stirnflächen (24) jeweils einem starr mit der Stützleiste (1) verbundenen Zylinder (25) gegenüberliegen, an dem sie in Abhängigkeit von der jeweiligen Neigung der Platte (20) anliegen.

2. Schiebetoranlage nach Anspruch 1, dadurch gekennzeichnet, daß sich der Zylinder (25) zwischen zwei parallelen Stützplatten (29) erstreckt, die auf einen vertikalen Steg (32) der Stützleiste (1) aufgesetzt sind, und daß die einander zugewandten Innenflächen (33) der Stützplatten (29) außen an dem der Platte (20) benachbarten Bereich des Steges (32) anliegen.

3. Schiebetoranlage nach Anspruch 2, dadurch gekennzeichnet, daß der Steg (32) der Stützleiste (1) mit einer Unterbrechung versehen ist, in der die Platte (20) angeordnet ist, und daß sich Steg (32) und Platte (20) in derselben vertikalen Ebene befinden.

4. Schiebetoranlage nach Anspruch 2 oder Anspruch 3, dadurch gekennzeichnet, daß die Achsen der Stützrollen (2a) der ersten Gruppe an dem Steg (32) gelagert sind.

5. Schiebetoranlage nach einem der Ansprüche 2 bis 4, dadurch gekennzeichnet, daß die Stützplatten (29) mit dem Steg (32) verschraubt sind, vorzugsweise mittels jeweils zweier Befestigungsschrauben (30), welche den Steg (32) sowie die beiden Stützplatten (29) durchdringen.

6. Schiebetoranlage nach einem der vorangehenden Ansprüche, dadurch gekennzeichnet, daß der Zylinder (25) durch eine Hülse (27) gebildet wird, welche auf einer Achse (26) angeordnet ist.

7. Schiebetoranlage nach Anspruch 6, dadurch gekennzeichnet, daß die Achse (26) der Gewindeteil einer Schraube (28) ist, welche die beiden Stützplatten (29) miteinander verbindet.

8. Schiebetoranlage nach einem der vorangehenden Ansprüche, dadurch gekennzeichnet, daß sich die Platte (20) mittels einer Schraube (21) an der horizontalen Fläche (22) der Stützleiste (1) abstützt.

9. Schiebetoranlage nach einem der Ansprüche 2 bis 8, dadurch gekennzeichnet, daß die Stützleiste (1) ein Winkelprofil ist mit einem horizontalen Schenkel, dessen Oberseite die horizontale Fläche (22) bildet, und mit einem vertikalen Schenkel, der den Steg (32) bildet.

10. Schiebetoranlage nach einem der vorangehenden Ansprüche, dadurch gekennzeichnet, daß die zweite Gruppe aus zwei hintereinander angeordneten Stützrollen (2b) oder Stützrollenpaaren besteht.

11. Schiebetoranlage nach einem der vorangehenden Ansprüche, dadurch gekennzeichnet, daß sämtliche Stützrollen (2a, 2b) paarweise mit mittiger Lagerung angeordnet sind.

## Claims

1. Sliding gate system having a portal (3) which is mounted on a rolling apparatus by way of at least two roller arrangements which are spaced apart from one another in the longitudinal direction, each of these roller arrangements being made up of two groups of supporting rollers (2a and 2b), of which the first group is mounted fixedly on a supporting bar (1) and the second group is arranged on the supporting bar (1) so as to be vertically adjustable with respect to the first group, characterized in that the supporting rollers (2b), of the second group, are located on a panel (20) which can be moved in the manner of a rocker, is supported, for the purpose of dissipating the supporting load, in a vertically adjustable manner on a horizontal surface (22) of the supporting bar (1) and is supported in the direction of the gate movement via the narrow end surfaces (24) of the panel (20), the end surfaces (24) each being located opposite a cylinder (25), which is connected rigidly to the supporting strip (1) and against which said end surfaces butt in dependence on the respective inclination of the panel (20).

2. Sliding gate system according to Claim 1, characterized in that the cylinder (25) extends between two parallel supporting plates (29) which are positioned on a vertical web (32) of the supporting bar (1), and in that the mutually facing inner surfaces (33) of the supporting plates (29) butt against the outside of that region of the web (32) which is adjacent to the panel (20).

3. Sliding gate arrangement according to Claim 2, characterized in that the web (32) of the supporting strip (1) is provided with a cutout in which the panel (20) is arranged, and in that the web (32) and panel (20) are located in the same vertical plane.

4. Sliding gate system according to Claim 2 or Claim 3, characterized in that the axles of the supporting rollers (2a), of the first group, are mounted on the web (32).

5. Sliding gate system according to one of Claims 2 to 4, characterized in that the supporting plates (29) are screwed to the web (32), preferably by means of in each case two fastening screws (30), which pass through the web (32) and the two supporting plates (29).

6. Sliding gate system according to one of the preceding claims, characterized in that the cylinder (25) is formed by a sleeve (27) which is arranged on a spindle (26).

7. Sliding gate system according to Claim 6, characterized in that the spindle (26) is the threaded part of a screw (28) which connects the two supporting plates (29) to one another.

8. Sliding gate system according to one of the preceding claims, characterized in that the panel (20) is supported on the horizontal surface (22) of the supporting bar (1) by means of a screw (21).

9. Sliding gate system according to one of Claims 2 to 8, characterized in that the supporting bar (1) is an angled profile with a horizontal leg, of which the top side forms the horizontal surface (22), and with a vertical leg, which forms the web (32).

10. Sliding gate system according to one of the preceding claims, characterized in that the second group comprises two supporting-roller pairs or supporting rollers (2b) arranged one behind the other.

11. Sliding gate system according to one of the preceding claims, characterized in that all the supporting rollers (2a, 2b) are arranged in pairs with central mounting.

## Revendications

1. Portail coulissant comportant une porte (3) de portail qui est montée sur un système à galets muni d'au moins deux dispositifs à galets disposés à une distance longitudinale l'un de l'autre, chacun de ces dispositifs à galets étant constitué de deux groupes de galets de support (2a ou 2b), dont le premier groupe est monté solidairement sur un profilé de support (1), et dont le deuxième groupe est disposé sur le profilé de support (1) en étant réglable en hauteur par rapport au premier groupe
caractérisé en ce que
les galets de support (2b) du deuxième groupe sont disposés sur une plaque mobile (20) du type bascule qui, pour la transmission de la charge de support, prend appui sur une surface horizontale (22) du profilé de support (1) en étant réglable en hauteur, et dont le support dans la direction de déplacement de la porte est assuré par l'intermédiaire des faces frontales étroites (24) de la plaque (20), les faces frontales (24) étant respectivement situées en face d'un cylindre (25) relié rigidement au profilé de support (1), sur lequel elles prennent appui en fonction de l'inclinaison respective de la plaque (20).

2. Portail coulissant selon la revendication 1, caractérisé en ce que le cylindre (25) s'étend entre deux plaques de support parallèles (29) qui sont fixées sur une entretoise verticale (32) du profilé de support (1), et en ce que les faces internes opposées (33) des plaques de support (29) prennent extérieurement appui sur la zone de l'entretoise (32) voisine de la plaque (20).

3. Portail coulissant selon la revendication 2, caractérisé en ce que l'entretoise (32) du profilé de support (1) comporte une interruption dans laquelle, est disposée la plaque (20), et en ce que l'entretoise (32) et la plaque (20) sont situées dans le même plan vertical.

4. Portail coulissant selon la revendication 2 ou la revendication 3, caractérisé en ce que les axes des galets de support (2a) du premier groupe sont montés sur l'entretoise (32).

5. Portail coulissant selon l'une des revendications 2 à 4, caractérisé en ce que les plaques de support (29) sont vissées sur l'entretoise (32), de préférence au moyen de deux vis de fixation (30) qui traversent l'entretoise (32) ainsi que les deux plaques de support (29).

6. Portail coulissant selon l'une quelconque des revendications précédentes, caractérisé en ce que le cylindre (25) est constitué d'une douille (27) qui est disposée sur un axe (26).

7. Portail coulissant selon la revendication 6, caractérisé en ce que l'axe (26) est la partie filetée d'une vis (28) reliant les deux plaques de support (29) entre elles.

8. Portail coulissant selon l'une quelconque des revendications précédentes, caractérisé en ce que la plaque (20) prend appui sur la surface horizontale (22) du profilé de support (1) au moyen d'une vis (21).

9. Portail coulissant selon l'une quelconque des revendications 2 à 8, caractérisé en ce que le profilé de support (1) est une cornière profilée comportant une branche horizontale dont la face supérieure constitue la surface horizontale (22), et une branche verticale constituant l'entretoise (32).

10. Portail coulissant selon l'une quelconque des revendications précédentes, caractérisé en ce que le deuxième groupe est constitué de deux galets de support (2b) disposés l'un derrière l'autre ou d'un couple de galets de support.

11. Portail coulissant selon l'une quelconque des revendications précédentes, caractérisé en ce que tous les galets de support (2a, 2b) sont disposés par couples et positionnés de façon centrale.
